# EUROPÄISCHE PATENTSCHRIFT

(11) **EP 1 896 191 B1**
(45) Veröffentlichungstag und Bekanntmachung des Hinweises auf die Patenterteilung: **29.10.2008**
(21) Anmeldenummer: 06724880.7
(22) Anmeldetag: 24.02.2006
(51) Int. Cl.: B05C 11/04

(54) **VORRICHTUNG ZUR DOSIERUNG UND/ODER EGALISIERUNG**
DOSING AND/OR LEVELLING DEVICE
DISPOSITIF DE DOSAGE ET/OU DE MISE A NIVEAU

(30) Priorität: 23.06.2005 DE 102005029613
(43) Veröffentlichungstag der Anmeldung: 12.03.2008
(73) Patentinhaber: Voith Patent GmbH, 89522 Heidenheim (DE)
(72) Erfinder: MEINEL, Jochen, 89522 Heidenheim (DE); FISCHER, Franz, 89567 Sontheim (DE)
(86) Internationale Anmeldenummer: PCT/EP2006/060247
(87) Internationale Veröffentlichungsnummer: WO 2006/136463

(56) Entgegenhaltungen:
- WO-A-20/04052562
- US-A- 3 882 817
- US-A- 4 899 687
- US-A- 5 738 724

## Beschreibung

Die Erfindung betrifft eine Vorrichtung zur Dosierung und/oder Egalisierung eines auf eine laufende Oberfläche aufgebrachten flüssigen bis pastösen Mediums, wobei die Oberfläche bei direktem Auftrag des Mediums eine Papier-, Karton- oder andere Faserstoffbahn und bei indirektem Auftrag die Oberfläche eines Übertragselementes, beispielsweise eine Auftragswalze ist, welches das Auftragsmedium an die Oberfläche der Faserstoffbahn überträgt.

Die Vorrichtung umfasst einen Haltekörper zur Aufnahme eines Rakelelementes und eines Andrückelementes, wobei der Haltekörper gegen die laufende Oberfläche angestellt ist und das Andrückelement das Rakelelement an seinem Kopfteil gegen die laufende Oberfläche zwecks Dosierung und/oder Egalisierung des aufgebrachten Mediums andrückt.

Die Vorrichtung umfasst des weiteren einen mit Druck beaufschlagbaren und damit einen Hub ausführenden Klemmschlauch, der bei Druckbeaufschlagung das Rakelelement an seinem Fußteil gegen eine Stützleiste des Haltekörpers drückt und dabei einspannt und bei Druckentspannung das Rakelelement freigibt.

Derartige Vorrichtungen sind bereits aus der DE-G 94 16 951, der US 5, 738, 724 A sowie der WO 2004/ 052562 A1 bekannt.

In diesen Druckschriften ist auch beschrieben und gezeigt, dass eine Rakelklinge oder ein auf eine Klinge aufgesetzter Rakelstab das Rakelelement bilden können und diese Klinge also, wie oben schon dargelegt, mit dem Klemmschlauch in die Rakelhalterung einklemmbar ist. Der Klemmschlauch ist dabei in eine Nut eingelegt. Die Nut selbst ist entweder direkt in die Rakelhalterung eingearbeitet oder es ist eine Leiste vorhanden, die wiederum fest mit der Rakelhalterung verbunden ist und in dieser Leiste die Nut eingelassen ist.

Nachteilig bei diesen Ausführungen ist, dass zum einen die Rakelhalterung dadurch eine relativ komplizierte Gestalt aufweist, die dementsprechend nur aufwändig herstellbar ist und zum anderen ist nachteilig, dass der Klemmschlauch bei der Reinigung der Vorrichtung in der Rakelhalterung verbleiben muss. Andernfalls müssten alle banachbarten Vorrichtungsbauteile einzeln entfernt werden, was enorm viel Zeit und damit Stillstandszeiten bzw. Produktionausfall bedeutet.

Um eine halbwegs gute Zugänglichkeit bei der Reinigung oder bei notwendigem Schlauchwechsel oder beim Einziehen des Rakelelementes zu gewährleisten, ist beim Stand der Technik zumeist der Hubweg des Klemmschlauches groß gewählt. Das bedeutet, dass auch die Nut entsprechend groß dimensioniert sein muss, wodurch diese für Service- und Reinigungszwecke zwar besser zugänglich ist, aber dafür das Rakelelement bzw. die Rakelklinge beim Einziehen in die Vorrichtung schlecht geführt ist. Mit anderen Worten: Die Klinge stellt sich auf Grund des größer vorhanden Platzes an ihrem Fußteil schräg und kann dadurch mit seinem Fußende den Klemmschlauch durch Einschnitte oder ähnliches beschädigen, so dass dieser seiner Funktion nicht mehr gerecht wird.

Außerdem ist der innerhalb der Vorrichtung zur Verfügung stehende Raum für Service- und Reinigungszwecke dennoch sehr begrenzt.

Insgesamt ist die Montage und Demontage kompliziert und aufwändig und verursacht hohe Kosten.

Der Erfindung liegt deshalb die Aufgabe zugrunde, eine verbesserte Vorrichtung zur Dosierung und /oder Egalisierung zu schaffen, mit der die Nachteile des Standes der Technik vermeidbar sind.

Die Aufgabe wird erfindungsgemäß durch die Merkmale des kennzeichnenden Teiles des Anspruches 1 gelöst.

Demgemäß ist erfindungsgemäß vorgesehen, dass eine zusätzliche Halteleiste zur Aufnahme des Klemmschlauches angeordnet ist.

Die Halteleiste ist in einer Nut des Haltekörpers aufgenommen und parallel zur Stützleiste angeordnet.

Die Halteleiste ist derart angebracht bzw. lösbar angeordnet, dass sie samt dem in ihr eingelegten Klemmschlauch in einfacher Weise aus der Vorrichtung entfernt, gereinigt oder ausgewechselt und wieder eingeschoben werden kann. So ist damit beispielsweise ein Schlauchwechsel viel schneller und einfacher als bisher möglich und dauert nur noch ca. 2min.

Ein wichtiges Merkmal der Erfindung ist, dass die Halteleiste zur Stützleiste bzw. zum eingeklemmten Rakelelement hin, mit Vorsprüngen ausgestattet ist, die über den minimalen Hubweg des in der Nut der Halteleiste eingelegten Klemmschlauches hinausragen.

Dadurch wird sichergestellt, dass beim Einziehen des Rakelelementes dieses sich nicht wesentlich verschieben bzw. schräg stellen und den Klemmschlauch beschädigen kann.

Unter dem Begriff Rakelelement im Rahmen der Erfindung soll eine sehr dünne und scharfkantige Rakelklinge, aber auch ein solches flexibles Klingenelement verstanden werden, auf das ein in einem Rakelbett gelagerter Rakelstab aufgesetzt ist. Als Rakelelement soll aber auch ein Rakelstab, dessen Rakelbett eine angeformte Fußleiste aufweist und dessen Fußteil in die Rakelhalterung einzuklemmen ist, verstanden werden.

Als Vorteil der Erfindung ist anzusehen, dass die Halteleiste einschließlich des mit Druck bzw. Druckluft beaufschlagbaren Klemmschlauches in einfacher Weise komplett von Hand aus dem Haltekörper seitlich oder auch nach oben hin herausziehbar bzw. einschiebbar ist. Es versteht sich, dass beim Herausziehen oder Einschieben der Klemmschlauch entlüftet ist.

Der geschaffene Raum bei heraus gezogener Halteleiste ist dadurch nun größer und für beabsichtigte Service- und Reinigungsarbeiten an der Rakelhalterung besser zugänglich. Außerdem ist die Halteleiste samt Klemmschlauch in herausgezogenen Zustand besser zugänglich, so dass dadurch ein Schlauchwechsel wesentlich schneller vonstatten geht, weil das nun außerhalb der Rakelvorrichtung erfolgt. Dadurch werden Produktionsverluste während der Herstellung und/oder Veredelung einer Faserstoffbahn verringert.

Der Reinigungsaufwand lässt sich verringern, wenn die Halteleiste aus Kunststoff gefertigt oder zumindest teilweise mit einem verschmutzungsabweisenden Material, wie Teflon beschichtet ist. Außerdem ist eine aus Kunststoff gefertigte Halteleiste leicht und dadurch besonders gut händelbar.

Eine zweckmäßige Lösung kann darin bestehen, dass die Halteleiste über einen ebenfalls in sie eingelassenen aufblasbaren Spannschlauch im Haltekörper gehalten ist.

Die Verbindung mit dem Haltekörper kann auch über eine formschlüssige Verbindung erfolgen, beispielsweise durch Einhängen, Einklemmen oder Einschieben, beispielseise einer Ausbildung gemäß dem Prinzip Nut/Feder.

Das Entfernen aus dem bzw. Trennen vom Haltekörper (z. B. Rakelbalken bzw. Tragbalken) ist dadurch sehr einfach.

Die Halteleiste kann aus einem flexiblen oder einem starrem Material gefertigt sein.

Eine weitere vorteilhafte Lösung besteht darin, dass der Klemmschlauch einen nur geringen Hub bzw. Hubweg aufweist. Dadurch ist der Platzbedarf geringer. Auch der Schlauch selbst ist bei geringerem Hub weniger instabil, aber auch das Rakelelement bzw. die Klinge kann dadurch besser in der Halterung geführt werden.

Nachfolgend soll die Erfindung anhand eines Ausführungsbeispieles näher erläutert werden.

Es zeigen:
**Figur 1****:** eine im Schnitt in der Seitenansicht dargestellte erfindungsgemäße Vorrichtung zum Dosieren und/oder Egalisieren mit erfindungsgemäßer Halteleiste und eingeklemmtem Rakelelement
**Figur 2****:** die Vorrichtung gem. Fig.1 mit druckentlastetem Klemmschlauch
**Figur 3****:** die Vorrichtung gem. Figur 1 mit herausgenommener Halteleiste
**Figur 4****:** eine erste Variante der Anordnung der Halteleiste
**Figur 5****:** eine zweite Variante der Anordnung der Halteleiste

Alle im Schnitt dargestellten Bauteile der Vorrichtung 1 zur Dosierung und/oder Egalisierung eines auf eine laufende Oberfläche 2 aufgebrachten flüssigen bis pastösen Mediums M erstrecken sich über die volle Breite der Vorrichtung, die wiederum mindestens der Bahnbreite der zu behandelnden Faserstoffbahn entspricht.

In den einzelnen Figuren sind gleiche Bauteile mit gleichem Bezugszeichen versehen.

Die laufende Oberfläche 2 ist bei direktem Auftrag des Mediums, beispielsweise Streichfarbe, Leim, Stärke, eine Papier-, Karton- oder andere Faserstoffbahn und bei indirektem Auftrag die Oberfläche eines Übertragselementes, beispielsweise eine Auftragswalze, wobei das Übertragselement das Auftragsmedium an die Oberfläche der Faserstoffbahn überträgt.

Die in **Figur 1** dargestellte Vorrichtung 1 weist einen Haltekörper 3 (auch als Rakelbalken oder Tragkörper bezeichenbar) auf. Dieser Haltekörper 3 dient zur Aufnahme eines Rakelelementes 4 und eines Andrückelementes 5, wobei der Haltekörper 3 gegen die in Laufrichtung L laufende Oberfläche 2 angestellt ist. Das Andrückelement 5 ist im Beispiel ein mit Druckluft beaufschlagter Schlauch, welcher das Rakelelement 4 an seinem Kopfteil 4.1 gegen die laufende Oberfläche 2 zwecks Dosierung und/oder Egalisierung des zuvor aufgebrachten Mediums M drückt.

Je nachdem wieviel des Auftragsmediums M in g/m² abzurakeln ist, oder ob nur eine Vergeichmäßigung des aufgebrachten Mediums M erfolgen soll, wird die Größe des Anpressdruckes in Richtung des Pfeiles F des Rakelelementes 4 gewählt. Dazu dient eine Verstelleinrichtung, bestehend im Wesentlichen aus Verstellspindel und Anpressleiste, wobei diese Verstelleinrichtung allgemein mit 6 bezeichnet ist.

Als Rakelelement 4 ist im Beispiel eine flexible Klinge dargestellt, deren Klingenspitze gegen die laufende Oberfläche 2 gedrückt.ist.

Die Vorrichtung 1 umfasst außerdem einen mit Druck beaufschlagbaren und damit einen Hub ausführenden zweiten Schlauch, nämlich einen Klemmschlauch 7, der im aufgeblasenen Zustand, also unter Druck das Rakelelement 4 an seinem Fußteil 4.2 gegen eine Stützleiste 8 bzw. Anschlag des Haltekörpers 3 drückt. Dadurch wird das Rakelelement 4 bzw. die Klinge eingespannt. Bei Druckentspannung wird das Rakelelement 4 freigegeben und kann entfernt bzw. ausgewechselt werden.

Damit auch der Klemmschlauch 7 besser und schneller ausgewechselt und auch gereinigt werden kann, ist eine zusätzliche Halteleiste 9 in den Haltekörper 3 eingelassen. Dafür ist die Halteleiste 9 in eine Nut 10 eingeschoben und aus dieser leicht herausziehbar. Wie in **Figur 2** gezeigt, steht nach dem Herausziehen der Halteleiste 9 genügend Platz für Reinigungszwecke der Rakelhalterung bzw. der Nut 10 zur Verfügung.

Die Halteleiste selbst nimmt in einer trapezförmig gestalteten Nut 11 (anstelle bisher der Haltekörper 3 bzw. der Rakelbalken) den Klemmschlauch 7 auf, wie in **Figur 1 und 3** zu sehen ist. Die Halteleiste 9 ist parallel bzw. hinter der zur Stützleiste 8 so angeordnet, dass im aufgeblasenen Zustand des in der Halteleiste 9 befindlichen Klemmschlauches 7 (Figur 1) das Rakelelement 4 im Haltekörper klemmt.

Damit der Klemmschlauch 7 beim Einziehen in die Vorrichtung 1 oder Herausziehen des Rakelelementes 4 aus der Vorrichtung 1 von der Klingenunterseite 4.3 nicht beschädigt wird, weist die Halteleiste 9, ausgehend von ihrer Nut 11 beidseitige, zum Rakelelement bzw. Klinge 4 und zur Stützleiste 8 hin zeigende Vorsprünge 12 auf. Diese Vorsprünge, zumindest aber der untere Vorsprung 12 ragt über den minimalen Hubweg w des Klemmschlauches 7 um einen Abstand a (ca. 1,5mm) hinaus. Dabei verbleibt auch ein nur kleiner Spalt s (ca. 3 mm) zur Stützleiste 8. Dadurch wird sicher gestellt, dass eine neue Klinge 4 beim Einziehen in die Vorrichtung oder oder eine verschlissene oder beschädigte Klinge 4 beim Herausziehen aus der Vorrichtung besser geführt ist. Dabei ist von Vorteil, dass diese Klinge 4 zumindest an diesen unteren Vorsprung 12 anschlägt, anstelle wie bisher den Klemmschlauch 7 zu kontaktieren und zu beschädigen.

Die Klinge 4 nimmt daher bei unbeaufschlagtem Klemmschlauch 7 - das heißt beim Einziehen oder Herausziehen derselben (siehe **Figur 3****)** eine nur wenig schräge und nahezu senkrechte Position ein, wie in **Figur 3** mit strichpunktierter Linie dargestellt ist.

In den Beispielen ist jeweils ein handelsüblicher Nasenschlauch bestehend aus Gummi, oder gummiverstärktem Stoff, oder Silikon oder Naturkautschuk oder dergleichen dargestellt. Es könnte aber auch ein handelüblicher Profilschlauch (so, wie der Anpressschlauch 5) oder ein handelsüblicher Rundschlauch (so, wie der Spannschlauch 13) verwendet werden.

Nachzutragen ist, dass die Halteleiste 9 mit einem Spannschlauch 13 (siehe **Figur 4****)** oder durch eine formschlüssige Verbindung 14 (siehe **Figur 5****),** beispielsweise durch Einhängteile, Clips, oder Schiebeelemente wie eine Nut/ Feder- Verbindung und dergl. am Haltekörper 3 lösbar angebracht werden kann. Diese gezeigten Verbindungen sind leicht lösbar und ermöglichen somit auch eine schnelle Auswechselbarkeit der Halteleiste 3 mit eingelagertem Klemmschlauch 7.

### Bezugszeichen

- 1: Vorrichtung
- 2: laufende Oberfläche
- 3: Haltekörper
- 4: Rakelelement
- 4.1: Kopfteil
- 4.2: Fußteil
- 5: Andrückelement
- 6: Verstelleinrichtung
- 7: Klemmschlauch
- 8: Stützleiste
- 9: Halteleiste
- 10: Nut
- 11: Nut
- 12: Vorsprung
- 13: Spannschlauch
- 14: formschlüssige Verbindung
- F: Anpresskraft
- M: Auftragsmedium
- W: Hubweg
- a: Abstand
- s: Spalt

## Patentansprüche

1. Vorrichtung (1) zur Dosierung und/oder Egalisierung eines auf eine laufende Oberfläche aufgebrachten flüssigen bis pastösen Mediums, wobei die Oberfläche (2) bei direktem Auftrag des Mediums eine Papier-, Karton- oder andere Faserstoffbahn und bei indirektem Auftrag die Oberfläche eines Übertragselementes, beispielsweise eine Auftragswalze ist, welches das Auftragsmedium an die Oberfläche der Faserstoffbahn überträgt,
mit:
einem Haltekörper (3) zur Aufnahme eines Rakelelementes (4) und eines Andrückelementes (5), wobei der Haltekörper (3) gegen die laufende Oberfläche (2) angestellt ist und das Andrückelement (5) das Rakelelement (4) an seinem Kopfteil (4.1) gegen die laufende Oberfläche (2) zwecks Dosierung und/oder Egalisierung des aufgebrachten Mediums andrückt,
einem mit Druck beaufschlagbaren und damit einen Hubweg (w) ausführenden Klemmschlauch (7), der bei Druckbeaufschlagung das Rakelelement (4) an seinem Fußteil (4.2) gegen eine Stützleiste (8) des Haltekörpers (3) drückt und dabei einspannt und bei Druckentspannung das Rakelelement (4) freigibt,
**dadurch gekennzeichnet, dass**
eine zusätzliche Halteleiste (9) zur Aufnahme des Klemmschlauches (7) vorgesehen ist, welche parallel zur Stützleiste (8) angeordnet und lösbar im Haltekörper (3) aufgenommen ist und wobei die Halteleiste (9) zur Stützleiste (8) hin wenigstens einen Vorsprung (12) aufweist, der in einem Abstand (a) über den minimalen Hubweg (w) des Klemmschlauches (7) hinausragt, so dass ein Spalt (s) zur Stützleiste (8) verbleibt.

2. Vorrichtung nach Anspruch 1,
**dadurch gekennzeichnet, dass**
die Halteleiste (9) gemeinsam mit dem Klemmschlauch (7) aus dem Haltekörper (3) herausziehbar und einschiebbar ist.

3. Vorrichtung nach Anspruch 1 und 2,
**dadurch gekennzeichnet, dass**
die Halteleiste (9) aus Kunststoff gefertigt oder zumindest teilweise mit einem verschmutzungsabweisenden Material, wie Teflon beschichtet ist.

4. Vorrichtung nach Anspruch 1 bis 3,
**dadurch gekennzeichnet, dass**
die Halteleiste (9) mit dem Haltekörper (3) über einen Spannschlauch (13) oder mittels einer formschlüssigen Verbindung (14), beispielsweise durch Einhängen, Einklemmen, Einschieben und dergl. lösbar verbunden ist.

5. Vorrichtung nach Anspruch 1 bis 4 ,
**dadurch gekennzeichnet, dass**
die Halteleiste (9) aus einem flexiblen oder starren Material gefertigt ist.

6. Vorrichtung nach Anspruch 5,
**dadurch gekennzeichnet, dass**
der Klemmschlauch (7) ein handelsüblicher Rund-, Profil- oder Nasenschlauch bestehend aus Gummi, oder gummiverstärktem Stoff, oder Silikon oder Naturkautschuk oder dergleichen ist und einen nur geringen Hub bzw. Hubweg (w) aufweist.

## Claims

1. Device (1) for metering and/or leveling a liquid to pasty medium applied to a moving surface, the surface (2) in the case of direct application of the medium being a paper, board or other fibrous web and in the case of indirect application being the surface of a transfer element, for example an applicator roll, which transfers the application medium to the surface of the fibrous web, comprising:
a retaining body (3) for holding a doctor element (4) and a pressure element (5), the retaining body (3) being set against the moving surface (2) and the pressure element (5) pressing the top part (4.1) of the doctor element (4) against the moving surface (2) for the purpose of metering and/or leveling the applied medium,
a clamping hose (7) to which pressure can be applied and which therefore executes a displacement travel (w) and which, when pressurized, presses the bottom part (4.2) of the doctor element (4) against a supporting bar (8) of the retaining body (3) and clamps said doctor element (4) in and, when the pressure is relieved, releases the doctor element (4),
**characterized in that**
an additional retaining bar (9) is provided to hold the clamping hose (7), is arranged parallel to the supporting bar (8) and is accommodated detachably in the retaining body (3), and the retaining bar (9) having at least one projection (12) toward the supporting bar (8), which projection projects in a distance (a) beyond the minimum displacement travel (w) of the clamping hose (7), so that a gap (s) remains with respect to the supporting bar (8).

2. Device according to Claim 1, **characterized in that** the retaining bar (9) can be withdrawn from and inserted into the retaining body (3) together with the clamping hose (7).

3. Device according to Claim 1 and 2, **characterized in that** the retaining bar (9) is fabricated from plastic or is at least partly coated with a contamination-repellent material, such as Teflon.

4. Device according to Claims 1 to 3, **characterized in that** the retaining bar (9) is detachably connected to the retaining body (3) via a tightening hose (13) or by means of a form-fitting connection (14), for example by being hooked in, clamped in, pushed in and the like.

5. Device according to Claims 1 to 4, **characterized in that** the retaining bar (9) is fabricated from a flexible or rigid material.

6. Device according to Claim 5, **characterized in that** the clamping hose (7) is a commercially available round, profiled or nose hose consisting of rubber or rubber-reinforced material or silicone or natural rubber or the like and has only a small displacement or displacement travel (w).

## Revendications

1. Dispositif (1) de dosage et/ou de mise à niveau d'un fluide liquide ou pâteux déposé sur une surface mobile, dans lequel la surface (2) est une bande de papier, de carton ou d'une autre matière fibreuse en cas de dépôt direct du fluide ou la surface d'un élément de transfert, par exemple d'un rouleau d'enduction, qui transfère le fluide d'enduction sur la surface de la bande de matière fibreuse en cas de dépôt indirect, comprenant:
un corps de maintien (3) destiné à recevoir un élément de racle (4) et un élément de pression (5), dans lequel le corps de maintien (3) est posé contre la surface mobile (2) et l'élément de pression (5) pousse l'élément de racle (4), par sa partie de tête (4.1), contre la surface mobile (2) en vue du dosage et/ou de la mise à niveau du fluide déposé,
un tuyau de blocage souple (7), pouvant être mis sous pression et effectuant de ce fait une course de levée (w) qui, lorsqu'il est mis sous pression, presse l'élément de racle (4) par sa partie de pied (4.2) et le serre ainsi contre une barre d'appui (8) du corps de maintien (3) et libère l'élément de racle (4) lors de la détente de la pression,
**caractérisé en ce qu'**il est prévu une barre de maintien supplémentaire (9) destinée à recevoir le tuyau de blocage souple (7), qui est disposée parallèlement à la barre d'appui (8) et est logée de manière séparable dans le corps de maintien (3) et dans lequel la barre de maintien (9) présente au moins une saillie (12) en direction de la barre d'appui (8), qui est saillante d'une distance (a) au-delà de la course de levée minimale (w) du tuyau de blocage souple (7), de telle manière qu'il subsiste une fente (s) par rapport à la barre d'appui (8).

2. Dispositif selon la revendication 1, **caractérisé en ce que** la barre de maintien (9) peut être extraite et insérée dans le corps de maintien (3) ensemble avec le tuyau de blocage souple (7).

3. Dispositif selon la revendication 1 et 2, **caractérisé en ce que** la barre de maintien (9) est fabriquée en matière synthétique ou est revêtue au moins partiellement d'une matière résistant à l'encrassement, telle que le Téflon.

4. Dispositif selon une revendication 1 à 3, **caractérisé en ce que** la barre de maintien (9) est assemblée de manière séparable au corps de maintien (3) au moyen d'un tuyau de serrage souple (13) ou au moyen d'un assemblage en complémentarité de forme (14), par exemple par suspension, pincement, insertion ou analogue.

5. Dispositif selon une revendication 1 à 4, **caractérisé en ce que** la barre de maintien (9) est fabriquée en une matière flexible ou rigide.

6. Dispositif selon la revendication 5, **caractérisé en ce que** le tuyau de blocage souple (7) est un tuyau souple du commerce, de forme ronde, profilée ou lobée, composé de caoutchouc, ou de matière renforcée au caoutchouc, ou de silicone ou de caoutchouc naturel ou analogue, et ne présente qu'une faible levée ou course de levée (w).
